# EUROPÄISCHE PATENTSCHRIFT

(11) **EP 3 492 851 B1**
(45) Veröffentlichungstag und Bekanntmachung des Hinweises auf die Patenterteilung: **13.03.2024**
(21) Anmeldenummer: 18208652.0
(22) Anmeldetag: 27.11.2018
(51) Int. Cl.: F27B 3/28, F27B 14/20, F27D 19/00, F27D 21/00, F27B 3/08, F27D 99/00, H05B 6/50

(54) **ÜBERWACHUNGSVERFAHREN UND ÜBERWACHUNGSVORRICHTUNG FÜR ELEKTRISCHE ISOLIERUNGEN EINES INDUSTRIELLEN ELEKTROOFENS, SOWIE INDUSTRIELLER ELEKTROOFEN**
MONITORING METHOD AND MONITORING DEVICE FOR ELECTRICAL INSULATION OF AN INDUSTRIAL ELECTRIC FURNACE, AND ELECTRICAL FURNACE
PROCÉDÉ DE SURVEILLANCE ET DISPOSITIF DE SURVEILLANCE POUR ISOLATIONS ÉLECTRIQUES D'UN FOUR ÉLECTRIQUE INDUSTRIEL AINSI QUE FOUR ÉLECTRIQUE INDUSTRIEL

(30) Priorität: 04.12.2017 DE 102017221848
(43) Veröffentlichungstag der Anmeldung: 05.06.2019
(73) Patentinhaber: SMS Group GmbH, 40237 Düsseldorf (DE)
(72) Erfinder: Oldenburg, Volker von, 53127 Bonn (DE); Heuvel, Michael van den, 40629 Düsseldorf (DE); Göcoglu, Mesut, 47058 Duisburg (DE)
(74) Vertreter: Klüppel, Walter

(56) Entgegenhaltungen:
- EP-A1- 0 541 019
- EP-A1- 2 811 248
- EP-A2- 1 818 638
- JP-A- H04 165 289
- JP-A- 2003 322 481

## Beschreibung

Die vorliegende Erfindung betrifft ein Überwachungsverfahren sowie eine Überwachungsvorrichtung für elektrische Isolierungen eines industriellen Elektroofens, insbesondere eines Reduktionsofens, nach Gattung des unabhängigen Anspruchs 1 bzw. 6. Gegenstand der Erfindung ist auch ein industrieller Elektroofen gemäß Anspruch 7.

### Stand der Technik

Industrielle Elektroöfen werden insbesondere zum Schmelzen von Metallen und Metallgemischen eingesetzt. Die zum Erwärmen des Schmelzgutes benötigte Energie wird derartigen industriellen Elektroöfen als elektrische Energie über spannungsführende Anlagenteile, wie beispielsweise Kabel und Elektroden, zugeführt. Diese spannungsführenden Anlagenteile müssen gegenüber spannungsfreien und/oder geerdeten Anlagenteilen mittels zwischen den Anlagenteilen eingebrachten elektrischen Isolierungen elektrisch isoliert werden. Bei industriellen Elektroöfen mit mehrphasiger Spannungsversorgung sind zudem elektrische Isolierungen zwischen spannungsführenden Anlagenteilen unterschiedlicher Phasen erforderlich. Im Fall von schadhaften Isolierungen können Spannungsüberschläge, Lichtbögen und Funkenerosionsvorgänge zwischen den Anlagenteilen, wie beispielsweise Elektroden, Ofengefäß und Ofendeckel, auftreten, wodurch die Lebensdauer und Betriebssicherheit eines industriellen Elektroofens leiden.

Heutzutage werden die elektrischen Isolierungen derartiger industrieller Elektroöfen, wenn überhaupt, manuell mit einem Isolationsmessgerät überprüft, und die Messwerte werden händisch ausgewertet. Diese Arbeiten können nur im abgeschalteten Zustand eines industriellen Elektroofens vorgenommen werden, was mit einem Produktionsausfall einhergeht. Zudem sind die Erfassung und die Auswertung der Messwerte sehr zeitaufwändig.

Aus der europäischen Patentanmeldung EP 1 818 638 A2 ist ein Verfahren zur Überwachung eines Induktionsofens bekannt. Der Induktionsofen weist eine Induktionsspule auf, an deren Außenseite in Spulenumfangsrichtung voneinander beabstandete Joche anliegen, die mittels am äußeren Ofengestell abgestützter Spannvorrichtungen gegen die Spule angedrückt sind, wobei sich zwischen jedem Joch und der Spule eine elektrische Spulen-Joch-Isolation befindet, wobei an jedem einzelnen Joch unabhängig von den anderen Jochen eine Änderung seines elektrischen Isolationszustandes in Relation zu der Induktionsspule und/oder dem Erdpotential erfasst und danach die Lokalisierung einer sich anbahnenden oder vorliegenden Schadstelle in der Spulen-Joch-Isolation vorgenommen wird.

In der europäischen Patentanmeldung EP 2 811 248 A1 wird ferner eine Isolationsüberwachung eines elektrischen Heizkreises für einen Schmelzofen und ein entsprechendes Verfahren offenbart, wobei ein Spannungsteiler und eine Spannungsüberwachung für den Spannungsteiler vorgesehen sind. Beim Verfahren zur Isolationsüberwachung eines Heizkreises des Schmelzofens ist der Spannungsteiler parallel zu einer Energieversorgung für den Heizkreis geschaltet, wobei die Spannungsüberwachung eine erste Messeinrichtung und eine zweite Messeinrichtung aufweist, wobei ein erstes Messsignal der ersten Messeinrichtung und ein zweites Messsignal der zweiten Messeinrichtung in einer Auswerteeinrichtung ausgewertet werden.

Aus der japanischen Druckschrift JPH4-165289 ist zudem eine Isolationsüberwachungsvorrichtung für einen Gleichstromlichtbogenofen bekannt.

Des Weiteren ist aus der JP2003-322481 eine Widerstandsmessvorrichtung zum Messen des Widerstands eines Isolierabschnitts in einem Ascheschmelzofen vom Plasmatyp bekannt.

### Offenbarung der Erfindung

Der vorliegenden Erfindung liegt daher die Aufgabe zugrunde, ein Verfahren sowie eine entsprechende Vorrichtung für die im Vergleich zum Stand der Technik verbesserte Überwachung und Überprüfung der elektrischen Isolierungen eines industriellen Elektroofens bereitzustellen. Die Überwachung und Überprüfung der elektrischen Isolierungen sollen schneller und komfortabler als bisher und zugleich aufwandsarm erfolgen, so dass die Stillstandzeiten und der erforderliche Personalaufwand für die Wartung industrieller Elektroöfen reduziert werden. Außerdem soll die vorliegende Erfindung einen industriellen Elektroofen bereitstellen, dessen elektrische Isolierungen aufwandsarm überwacht und überprüft werden können, so dass die Betriebssicherheit des industriellen Elektroofens gesteigert werden kann, und die Stillstandzeiten minimiert werden können.

Die Aufgabe der vorliegenden Erfindung wird durch ein Überwachungsverfahren mit den Merkmalen des Anspruchs 1, eine Überwachungsvorrichtung mit den Merkmalen des Anspruchs 6 sowie durch einen industriellen Elektroofen mit den Merkmalen des Anspruchs 7 gelöst. Vorteilhafte Weiterbildungen ergeben sich aus den Merkmalen der abhängigen Ansprüche, die beliebig kombiniert werden können.

Der Erfindung liegt die Erkenntnis zugrunde, dass die Aufgabe der Erfindung dadurch gelöst wird, dass die elektrischen Isolierungen eines industriellen Elektroofens kontinuierlich und automatisch während des Produktionsbetriebs des industriellen Elektroofens mittels einer entsprechend ausgebildeten Überwachungsvorrichtung hinsichtlich ihrer Isoliereigenschaften überwacht und überprüft werden. Die Überprüfung der elektrischen Isolierungen erfolgt nicht wie bisher manuell während des Stillstands des industriellen Elektroofens, sondern automatisch durch eine Überwachungsvorrichtung während des Produktionsbetriebs, also wenn im laufenden Betrieb der Elektroofen die diesem zugeführte elektrische Energie in Wärmeenergie umsetzt, um beispielsweise ein Schmelzgut zu schmelzen. Ohne Beschränkung darauf kann ein derartiger industrieller Elektroofen beispielsweise ein Reduktionsofen, Elektroschmelzofen, Pfannenofen, Induktionsofen oder Elektrolichtbogenofen sein.

Gemäß dem vorgeschlagenen Verfahren ist der industrielle Elektroofen mit vorgegebenen Messpunkten versehen, die auf mehreren, voneinander elektrisch isolierten Abschnitten des Elektroofens angeordnet sind. Die vorgegebenen Messpunkte können beispielsweise auf Elektroden, der Erdung, einem Chargierrohr, Segmenten eines Ofengefäßes und Segmenten eines Ofendeckels so angeordnet sein, dass ein an dem Anlagenteil bzw. Abschnitt des industriellen Elektroofens anliegendes Spannungspotential an dem zugehörigen Messpunkt abgreifbar bzw. messbar ist. Zur Überprüfung einer jeweiligen elektrischen Isolierung, die zur elektrischen Trennung von zwei räumlich benachbarten Abschnitten des Elektroofens vorgesehen und zwischen diesen zwei Abschnitten angeordnet ist und somit diese zwei Abschnitte elektrisch und räumlich voneinander trennt, muss jeder dieser zwei Abschnitte einen jeweiligen Messpunkt aufweisen. Unter der Annahme, dass die Abschnitte selbst elektrisch leitend sind, kann sich ein jeweiliger Messpunkt an einem beliebigen Ort des jeweiligen Abschnitts befinden. Bevorzugt weist der durch das vorgestellte Überwachungsverfahren und die vorgestellte Überwachungsvorrichtung zu überwachende industrielle Elektroofen eine große Anzahl von elektrischen Isolierungen und somit auch eine entsprechend große Anzahl vorgegebener Messpunkte auf.

Das vorgestellte Verfahren sieht vor, dass die Überwachungsvorrichtung während des Produktionsbetriebs des industriellen Elektroofens in einem jeweiligen Prüfdurchlauf automatisch, also selbstständig und ohne Veranlassung bzw. Auslösung durch Bedienungspersonal des industriellen Elektroofens, Widerstandsmesswerte der elektrischen Isolierungen zwischen auf den Abschnitten des Elektroofens vorgesehenen, vorgegebenen Messpunkten ermittelt. Zum Ermitteln eines jeweiligen Widerstandsmesswertes, also des gemessenen Wertes des ohmschen Widerstands zwischen einem jeweiligen Paar vorgegebener Messpunkte, kann die Überwachungsvorrichtung den Widerstandsmesswert eigenständig messen und/oder kann den Widerstandsmesswert von einem Isolationsmessgerät empfangen, das mit der Überwachungsvorrichtung elektrisch und/oder über eine Datenschnittstelle verbunden ist. Als Isolationsmessgerät kann dabei ein konventionelles Isolationsmessgerät verwendet werden, das die Messung des Isolierungswiderstands gemäß etablierten Prüfstandards oder gesetzlicher Vorgaben durchführt und eine entsprechende Zertifizierung einer Prüforganisation aufweisen kann.

Das vorgestellte Verfahren sieht ferner vor, dass die Überprüfungsvorrichtung die Isoliereigenschaften der elektrischen Isolierungen, die zwischen den mit den vorgegebenen Messpunkten versehenen Abschnitten des Elektroofens angeordnet sind, auf Grundlage der ermittelten Widerstandsmesswerte überprüft. Bei dieser Überprüfung kann der für eine zu überprüfende elektrische Isolierung ermittelte Widerstandsmesswert mit einem allgemein oder isolierungsspezifisch vorgegebenen Referenzwert bzw. Sollwert verglichen werden. Unterschreitet der ermittelte Widerstandsmesswert den vorgegebenen Referenzwert, so bewertet die Überwachungsvorrichtung die zugehörige elektrische Isolierung als schadhaft bzw. ersatzwürdig und setzt eine entsprechende Nachricht an eine Speichervorrichtung oder Signalisierungsvorrichtung für Bedienungs- oder Wartungspersonal des industriellen Elektroofens ab.

Das vorgestellte Verfahren sieht ferner vor, dass die Überwachungsvorrichtung in einem jeweiligen Prüfdurchlauf die vorgegebenen Messpunkte gemäß einer vorgegebenen Sequenz temporär mit einem Isolationsmessgerät elektrisch verbindet, und das Isolationsmessgerät die Widerstandsmesswert zwischen den mit dem Isolationsmessgerät verbundenen Messpunkten misst. Bevorzugt verbindet die Überwachungsvorrichtung dabei temporär die vorgegebenen Messpunkte paarweise zu einer Messzeit mit dem Isolationsmessgerät, damit das Isolationsmessgerät den ohmschen Widerstand zwischen einem Paar der Messpunkte messen und an die Überwachungsvorrichtung übermitteln kann.

Bevorzugt verbindet die Überwachungsvorrichtung sukzessive alle möglichen Paare auf räumlich-benachbarten Anlagenteilen bzw. Abschnitten des Elektroofens angeordneter Messpunkte mit dem Isolationsmessgerät, damit das Isolationsmessgerät in einem jeweiligen Prüfdurchlauf sukzessive die jeweiligen Widerstandsmesswerte zwischen den paarweise mit dem Isolationsmessgerät verbundenen Messpunkten messen und an die Überwachungsvorrichtung übermitteln kann. Die Überwachungsvorrichtung ist gemäß dieser Weiterbildung mit der Funktion einer Umschaltlogik oder Multiplexeinrichtung zwischen den vorgegebenen Messpunkten versehen.

Das vorgestellte Verfahren ermöglicht eine schnelle und aufwandsarme Überwachung der elektrischen Isolierungen eines industriellen Elektroofens. Da das vorgestellte Verfahren während des laufenden Betriebs des Elektroofens durchgeführt wird, können die für präventive Routinearbeiten an den elektrischen Isolierungen eingeplanten Stillstandzeiten des Elektroofens und auch das für diese Routinearbeiten erforderliche Personal reduziert werden. Aufgrund der automatischen Überwachung der elektrischen Isolierungen während des Produktionsbetriebs wird die Betriebssicherheit des industriellen Elektroofens erhöht, der Verschleiß der Anlagenteile wird reduziert, und zudem sind während der Stillstandzeiten durchzuführende Arbeiten besser im Voraus planbar.

In einer Weiterbildung des vorgestellten Verfahrens ist vorgesehen, dass während des Produktionsbetriebs des industriellen Elektroofens ein jeweiliger Prüfdurchlauf manuell gestartet wird und anschließend durch die Überwachungsvorrichtung vollautomatisch durchgeführt wird. Diese teilautomatische Weiterbildung des Verfahrens wird bevorzugt im abgeschalteten Zustand des industriellen Elektroofens ausgeführt. Diese Weiterbildung ermöglicht, dass Wartungs- oder Bedienpersonal jederzeit und flexibel eine Diagnose bzw. Überprüfung des aktuellen Zustands der elektrischen Isolierungen veranlassen und die aktuellen Überprüfungsergebnisse abrufen kann.

In einer Weiterbildung des vorgestellten Verfahrens ist vorgesehen, dass die Überwachungsvorrichtung während des Produktionsbetriebs des industriellen Elektroofens kontinuierlich Prüfdurchläufe vollautomatisch ausführt. Die Überwachungsvorrichtung führt also wiederholt und ohne Veranlassung durch Wartungs- oder Bedienpersonal Prüfdurchläufe aus, um die elektrischen Isolierungen kontinuierlich während des laufenden Betriebs des industriellen Elektroofens hinsichtlich ihrer Isoliereigenschaften zu überwachen. Dadurch werden die Betriebssicherheit und die Ausfallssicherheit des industriellen Elektroofens erheblich gesteigert.

In einer Weiterbildung des vorgestellten Verfahrens ist vorgesehen, dass die Überwachungsvorrichtung einen Verlauf der ermittelten Widerstandsmesswerte speichert und zur Auswertung eines Veränderungstrends der elektrischen Isolierungen nutzbar macht oder selbst nutzt. Die Überwachungsvorrichtung kann den gespeicherten Verlauf der ermittelten Widerstandsmesswerte nutzen, um Langzeittrends der Isoliereigenschaften der elektrischen Isolierungen auszuwerten und eine voraussichtliche Lebensdauer der elektrischen Isolierungen zu prognostizieren. Alternativ oder optional kann die Überwachungsvorrichtung einen aktuellen Widerstandsmesswert mit einem gespeicherten Verlauf eines gemessenen Widerstandsmesswertes vergleichen, um bei einer zu großen Abweichung zwischen dem aktuellen Wert und den gespeicherten Werten eine Beschädigung der dem Widerstandsmesswert zugeordneten elektrischen Isolierung zu diagnostizieren bzw. zu melden. Die Überwachungsvorrichtung kann den gespeicherten Verlauf von Widerstandsmesswerten auch an andere Auswertungseinrichtungen übertragen. Bevorzugt speichert die Überwachungsvorrichtung für jede zu überprüfende elektrische Isolierung einen individuellen Verlauf der für diese elektrische Isolierung ermittelten Widerstandsmesswerte. Diese Weiterbildung ermöglicht in Bezug auf die elektrischen Isolierungen eine Optimierung der Wartungsarbeiten und Reduzierung der Stillstandzeiten des Elektroofens.

In einer Weiterbildung des vorgestellten Verfahrens ist zudem vorgesehen, dass die Überwachungsvorrichtung in einem jeweiligen Prüfdurchlauf Widerstandsmesswerte zwischen vorgegebenen Messpunkten ermittelt, die nicht räumlich-benachbarten Abschnitten des industriellen Elektroofens zugeordnet sind. Diese Widerstandswerte repräsentieren den Gesamtwiderstand der einzelnen elektrischen Isolierungen, die im Sinne von ohmschen Reihen- und/oder Parallelwiderständen zwischen den verwendeten vorgegebenen Messpunkten wirken. Die Überwachungsvorrichtung berücksichtigt daher diese ermittelten Widerstandsmesswerte auch zum Überprüfen der elektrischen Isolierungen hinsichtlich ihrer Isoliereigenschaften, und zwar zum gleichzeitigen Überprüfen einer Mehrzahl elektrischer Isolierungen.

Die Aufgabe der vorliegenden Erfindung wird auch durch eine Überwachungsvorrichtung für elektrische Isolierungen eines industriellen Elektroofens gelöst, die zum Ausführen des zuvor vorgestellten Verfahrens oder einer seiner Weiterbildungen ausgebildet ist. Die vorgestellte Überwachungsvorrichtung ist mit auf mehreren, voneinander elektrisch isolierten Abschnitten des industriellen Elektroofens vorgegebenen Messpunkten des industriellen Elektroofens mit einem Isolationsmessgerät elektrisch koppelbar oder gekoppelt. Ferner ist die Überwachungsvorrichtung ausgebildet zum automatischen Ermitteln, während des Produktionsbetriebs des industriellen Elektroofens, von Widerstandsmesswerten von elektrischen Isolierungen zwischen den vorgegebenen Messpunkten, indem die Überwachungsvorrichtung in einem jeweiligen Prüfdurchlauf die vorgegebenen Messpunkte, bevorzugt paarweise, gemäß einer vorgegebenen Sequenz temporär mit dem Isolationsmessgerät elektrisch verbindet und von dem Isolationsmessgerät durch das Isolationsmessgerät gemessene Widerstandsmesswerte zwischen den mit dem Isolationsmessgerät verbundenen Messpunkten empfängt, und wobei die Überwachungsvorrichtung ferner ausgebildet ist zum Überprüfen der elektrischen Isolierungen hinsichtlich ihrer Isoliereigenschaften auf Grundlage der ermittelten Widerstandsmesswerte. Ferner ist die Überwachungsvorrichtung ausgebildet zum automatischen und kontinuierlichen Ermitteln mehrerer derartiger Widerstandsmesswerte und zum automatischen und kontinuierlichen Überprüfen bzw. Diagnostizieren mehrerer elektrischer Isolierungen des industriellen Elektroofens. Die Überwachungsvorrichtung ist zur Umsetzung des zuvor vorgestellten Verfahrens ausgebildet. Daher bietet die vorgestellte Überwachungsvorrichtung auch dieselben Vorteile wie das zuvor vorgestellte Verfahren.

Ferner wird die Aufgabe der vorliegenden Erfindung auch durch einen industriellen Elektroofen gelöst, der mit der vorgestellten Überwachungsvorrichtung ausgestattet ist. Der industrielle Elektroofen weist auf mehreren, voneinander elektrisch isolierten Abschnitten vorgegebene Messpunkte auf, die mit der Überwachungsvorrichtung elektrisch verbunden oder verbindbar sind.

### Kurze Beschreibung der Zeichnungen

Zur Verdeutlichung des vorgeschlagenen Überwachungsverfahrens, der Überwachungsvorrichtung und des industriellen Elektroofens gemäß der vorliegenden Erfindung werden nun Ausführungsbeispiele mit Verweis auf die folgenden Figuren vorgestellt.
- Fig. 1: veranschaulicht schematisch ein Ausführungsbeispiel des vorgestellten industriellen Elektroofens mit der vorgestellten Überwachungsvorrichtung.
- Fig. 2: veranschaulicht ein weiteres Ausführungsbeispiel des vorgestellten industriellen Elektroofens mit der vorgestellten Überwachungsvorrichtung.

Fig. 1 veranschaulicht ein Ausführungsbeispiel des vorgestellten industriellen Elektroofens mit der vorgestellten Überwachungsvorrichtung. In Fig. 1 ist der industrielle Elektroofen 100 schematisch in der Draufsicht durch einen Ofendeckel eines nicht gezeigten Ofengefäßes veranschaulicht, das zum Schmelzen eines in das Ofengefäß eingebrachten Schmelzguts vorgesehen ist. Die unterschiedlichen Anlagenteile bzw. räumlich-benachbart angeordnete Abschnitte des Ofendeckels sind durch elektrische Isolierungen getrennt, die in Fig. 1 durch eingekreiste, fortlaufend nummerierte Bezugszeichen 1 bis 36 weder form- noch maßstabsgetreu markiert sind. Der Ofendeckel ist aus mehreren Ofendeckelsegmenten S1, S1A, S1B, S1C, S2, S2A, S2B, S2C, S3, S3A, S3B, S3C zusammengesetzt, die durch elektrische Isolierungen 10 bis 27 und 31 bis 33 elektrisch voneinander getrennt sind. Durch die Ofendeckelsegmente S1, S2 und S3 sind, durch elektrische Isolierungen 30, 29 bzw. 28 isoliert, spannungsführende Elektroden ER, ES bzw. ET in das Ofengefäß eingeführt, die von einer nicht veranschaulichten dreiphasigen Spannungsversorgung gespeist werden. Zudem bilden die Ofendeckelsegmente S1, S2 und S3 eine Aussparung aus, durch die ein Chargierrohr CT in dem Ofendeckel eingebracht ist, das zum Einbringen von Schmelzgut in das Ofengefäß vorgesehen ist. Das Chargierrohr CT ist elektrisch durch die Isolierungen 36, 35, 34 von den Ofendeckelsegmenten S1, S2 bzw. S3 isoliert. Der Außenrand 40 des Ofendeckels ist elektrisch mit der Erdungsmasse bzw. dem Schutzleiter PE verbunden und elektrisch von den räumlich-benachbarten Ofendeckelsegmenten durch die elektrischen Isolierungen 1 bis 9 isoliert.

Jedes der oben erwähnten Ofendeckelsegmente Sx weist einen vorgegebenen Messpunkt Mx auf, der über eine jeweilige Messleitung elektrisch mit der Überwachungsvorrichtung 200 verbunden ist. Die Elektroden ER, ES, ET, das Chargierrohr CT sowie die Erdungsmasse PE weisen jeweilige vorgegebene Messpunkte MER, MES, MET, MCT bzw. MPE auf, die über jeweilige Messleitungen elektrisch mit der Überwachungsvorrichtung 200 verbunden sind.

Die Überwachungsvorrichtung 200 überprüft während des laufenden Betriebs des industriellen Elektroofens kontinuierlich und automatisch die elektrischen Isolierungen 1 bis 36, indem sie den jeweiligen ohmschen Widerstand zwischen zwei Messpunkten räumlich-benachbarter Abschnitte des Elektroofens als Widerstandsmesswert der zwischen diesen Abschnitten angeordneten elektrischen Isolierung misst. Wie in Fig. 1 beispielhaft veranschaulicht, ermittelt die Überwachungsvorrichtung 200 den Widerstandsmesswert R28 der elektrischen Isolierung 28, welche die Elektrode ET und das Ofendeckelsegment S3 elektrisch voneinander isoliert, durch Messung des ohmschen Widerstands zwischen dem vorgegebenen Messpunkt MET und dem vorgegebenen Messpunkt M3. Auf diese beispielhaft für den Widerstandsmesswert R28 dargestellte Weise ermittelt die Überwachungsvorrichtung 200 während des laufenden Betriebs des industriellen Elektroofens in einem Prüfdurchlauf für sämtliche der elektrischen Isolierungen 1 bis 36 den jeweiligen Widerstandsmesswert R1 bis R36 und wiederholt diese Messungen kontinuierlich während des Produktionsbetriebs des Elektroofens.

Ein jeweiliger Verlauf der derart ermittelten Widerstandsmesswerte R1 bis R36 wird in einem jeweiligen Speicher SP-R1 bis SP-R36 gespeichert, indem beispielsweise isolierungsspezifisch jeweils die jüngsten 1000 Widerstandmesswerte gespeichert werden oder für jede elektrische Isolierung 1 bis 36 ein jeweiliger Durchschnittswert DR1 bis DR16 als gleitender Mittelwert berechnet und gespeichert wird.

Anschließend überprüft die Überwachungsvorrichtung 200 jede elektrische Isolierung 1 bis 36 hinsichtlich ihrer Isoliereigenschaften. Beispielsweise stuft die Überwachungsvorrichtung 200 eine elektrische Isolierung x als schadhaft ein, wenn der für sie ermittelte Widerstandsmesswert Rx einen vorgegebenen Sollwert MinRx unterschreitet oder zu stark von dem Durchschnittswert DRx abweicht. Eine demgemäß als schadhaft bewertete elektrische Isolierung x wird von der Überwachungsvorrichtung 200 an Bedienungs- oder Wartungspersonal des industriellen Elektroofens gemeldet (in Fig. 1 beispielhaft für Isolierung 30 wegen Unterschreitung des Sollwertes MinR30 veranschaulicht).

Fig. 2 veranschaulicht ein weiteres Ausführungsbeispiel des vorgestellten industriellen Elektroofens mit der vorgestellten Überwachungsvorrichtung. Der industrielle Elektroofen 100 ist stark vereinfacht durch Segmente S1 bis S13 veranschaulicht, die durch einheitlich als Zwischenraum veranschaulichte elektrische Isolierungen getrennt sind, wobei die Segmente S1 bis S3 die Elektroden des dreiphasigen Elektroofens darstellen. Die Segmente S1 bis S13 weisen einen jeweiligen vorgegebenen Messpunkt MS1 bis MS13 auf, der mit der Überwachungsvorrichtung 200A über eine jeweilige Leitung elektrisch verbunden ist. Die elektrischen Isolierungen trennen zudem alle Segmente S1 bis S13 elektrisch von der Erdungsmasse (bzw. Schutzleiter) PE, die einen vorgegebenen Messpunkt MPE aufweist, der ebenfalls mit der Überwachungsvorrichtung 200A elektrisch verbunden ist.

Im Unterschied zu der in Fig. 1 veranschaulichten Überwachungsvorrichtung 200 misst die in Fig. 2 veranschaulichte Überwachungsvorrichtung 200A den ohmschen Widerstand zwischen einem jeweiligen Paar der Messpunkte MS1 bis MS13 sowie MPE nicht selbst, sondern ermittelt die jeweiligen Widerstandsmesswerte, indem sie in einem Prüfdurchlauf die vorgegebenen Messpunkte MS1 bis M13 sowie MPE paarweise gemäß einer vorgegebenen Sequenz bzw. Schaltabfolge 210 temporär mit einem Isolationsmessgerät 400 verbindet. Die vorgegebene Sequenz bzw. Schaltabfolge 210 der als Multiplexer agierenden Überwachungsvorrichtung 200A legt die Paare der Messpunkte MS1 bis MS11 sowie MPE fest, für die die Widerstandswerte durch das Isolationsmessgerät 400 gemessen und an die Überwachungsvorrichtung 200A gemeldet werden sollen. Mit der in Fig. 2 im Sinne von zu kombinierenden Paaren Sx-Sy bzw. PE-Sz veranschaulichten Schaltabfolge 210 werden die Widerstandsmesswerte für alle elektrischen Isolierungen zwischen räumlich-benachbarten Segmenten S1 bis S13 bzw. PE gemessen. Als das in Fig. 2 veranschaulichte Isolationsmessgerät 400 kann beispielsweise ein handelsübliches Gerät der Serie IR425 der Firma Bender eingesetzt werden.

### Bezugszeichenliste

- 1-36: elektrische Isolierung
- 40: Außenrand des Ofendeckels
- 100: industrieller Elektroofen
- 200,200A: Überwachungsvorrichtung
- 210: Schaltsequenz
- 400: Isolationsmessgerät
- CT: Chargierrohr
- ER, ES, ET: Elektrode
- Mx: vorgegebener Messpunkt des Segments x
- PE: Erdungsmasse bzw. Schutzleiter
- Rx: Widerstandsmesswert der elektrischen Isolierung x
- SP: Speicher
- Sx: Segment x

## Patentansprüche

1. Überwachungsverfahren für elektrische Isolierungen (1-36) eines industriellen Elektroofens (100), insbesondere eines Reduktionsofens, der auf mehreren, voneinander durch die elektrischen Isolierungen (1-36) elektrisch isolierten Abschnitten (Sx) vorgegebene Messpunkte (Mx) aufweist, wobei während des laufenden Produktionsbetriebs des industriellen Elektroofens (100) eine mit den vorgegebenen Messpunkten (Mx) elektrisch koppelbare oder gekoppelte Überwachungsvorrichtung (200; 200A) in einem jeweiligen Prüfdurchlauf automatisch Widerstandsmesswerte (R1-R36, Rx) der elektrischen Isolierungen (1-36) zwischen den vorgegebenen Messpunkten (Mx) des industriellen Elektroofens (100) ermittelt, indem die Überwachungsvorrichtung (200A) in einem jeweiligen Prüfdurchlauf die vorgegebenen Messpunkte (Mx), bevorzugt paarweise, gemäß einer vorgegebenen Sequenz (210) temporär mit einem Isolationsmessgerät (400) elektrisch verbindet, und das Isolationsmessgerät (400) die Widerstandsmesswerte (Rx) zwischen den mit dem Isolationsmessgerät (400) verbundenen Messpunkten (Mx) misst, und wobei die Überwachungsvorrichtung (200A) die elektrischen Isolierungen (1-36) hinsichtlich ihrer Isoliereigenschaften auf Grundlage der ermittelten Widerstandsmesswerte (R1-R36, Rx) überprüft.

2. Überwachungsverfahren nach Anspruch 1, **dadurch gekennzeichnet, dass** während des laufenden Produktionsbetriebs des industriellen Elektroofens ein jeweiliger Prüfdurchlauf manuell gestartet wird und anschließend durch die Überwachungsvorrichtung (200; 200A) vollautomatisch durchgeführt wird.

3. Überwachungsverfahren nach Anspruch 1 oder 2, **dadurch gekennzeichnet, dass** die Überwachungsvorrichtung (200; 200A) während des laufenden Produktionsbetriebs des industriellen Elektroofens kontinuierlich Prüfdurchläufe vollautomatisch ausführt.

4. Überwachungsverfahren nach einem der Ansprüche 1 bis 3, **dadurch gekennzeichnet, dass** die Überwachungsvorrichtung (200; 200A) einen Verlauf der ermittelten Widerstandsmesswerte (R1-R36, Rx) speichert und zur Auswertung eines Veränderungstrends der elektrischen Isolierungen bereitstellt und/oder verwendet.

5. Überwachungsverfahren nach einem der Ansprüche 1 bis 4, **dadurch gekennzeichnet, dass** die Überwachungsvorrichtung (200; 200A) in einem jeweiligen Prüfdurchlauf Widerstandsmesswerte (R1-R36, Rx) zwischen vorgegebenen Messpunkten (Mx) ermittelt, die nicht räumlich-benachbarten Abschnitten des industriellen Elektroofens zugeordnet sind, und zum Überprüfen der elektrischen Isolierungen (1-36) hinsichtlich ihrer Isoliereigenschaften berücksichtigt.

6. Überwachungsvorrichtung (200; 200A) für elektrische Isolierungen (1-36) eines industriellen Elektroofens (100), insbesondere eines Reduktionsofens, die mit auf mehreren, voneinander elektrisch isolierten Abschnitten (Sx) des industriellen Elektroofens (100) vorgegebenen Messpunkten (Mx) des industriellen Elektroofens und mit einem Isolationsmessgerät (400) elektrisch koppelbar oder gekoppelt ist, wobei die Überwachungsvorrichtung (200; 200A) ausgebildet ist zum automatischen Ermitteln, während des laufenden Produktionsbetriebs des industriellen Elektroofens, von Widerstandsmesswerten (R1-R36, Rx) von elektrischen Isolierungen (1-36) zwischen den vorgegebenen Messpunkten (Mx), indem die Überwachungsvorrichtung (200A) in einem jeweiligen Prüfdurchlauf die vorgegebenen Messpunkte (Mx), bevorzugt paarweise, gemäß einer vorgegebenen Sequenz (210) temporär mit dem Isolationsmessgerät (400) elektrisch verbindet und von dem Isolationsmessgerät (400) durch das Isolationsmessgerät (400) gemessene Widerstandsmesswerte (R1-R36, Rx) zwischen den mit dem Isolationsmessgerät (400) verbundenen Messpunkten (Mx) empfängt, und wobei die Überwachungsvorrichtung (200; 200A) ferner ausgebildet ist zum Überprüfen der elektrischen Isolierungen (1-36) hinsichtlich ihrer Isoliereigenschaften auf Grundlage der ermittelten Widerstandsmesswerte (R1-R36, Rx),.

7. Industrieller Elektroofen (100), insbesondere ein Reduktionsofen, der mit einer Überwachungsvorrichtung (200; 200A) nach Anspruch 6 ausgestattet ist, wobei der industrielle Elektroofen (100) auf mehreren, voneinander elektrisch isolierten Abschnitten (Sx) vorgegebene Messpunkte (Mx) aufweist, die mit der Überwachungsvorrichtung (200; 200A) elektrisch verbunden oder verbindbar sind.

## Claims

1. Monitoring method for electrical insulations (1-36) of an industrial electric furnace (100), particularly a reduction furnace, which has predetermined measuring points (Mx) on several sections (Sx) electrically insulated from one another by the electrical insulations (1-36), wherein during ongoing production operation of the industrial electric furnace (100) a monitoring device (200; 200A), which is electrically couplable or coupled with the predetermined measuring points (Mx), in a respective test cycle automatically determines resistance measurement values (R1-R36, Rx) of the electrical insulations (1-36) between the predetermined measuring points (Mx) of the industrial electric furnace (100) in that the monitoring device (200A) in a respective test cycle temporarily electrically connects the predetermined measuring points (Mx), preferably in pairs, in accordance with a predetermined sequence (210) with an insulation measuring instrument (400) and the insulation measuring instrument (400) measures the resistance measurement values (Rx) between the measuring points (Mx) connected with the insulation measuring instrument (400) and wherein the monitoring device (200A) checks the electrical insulations (1-36) with respect to the insulating properties thereof on the basis of the determined resistance measurement values (R1-R36, Rx).

2. Monitoring method according to claim 1, **characterised in that** during ongoing production operation of the industrial electric furnace a respective test cycle is manually started and subsequently performed fully automatically by the monitoring device (200; 200A).

3. Monitoring method according to claim 1 or 2, **characterised in that** the monitoring device (200; 200A) during ongoing production operation of the industrial electric furnace continuously executes test cycles fully automatically.

4. Monitoring method according to any one of claims 1 to 3, **characterised in that** the monitoring device (200; 200A) stores a plot of the determined resistance measurement values (R1-R36, Rx) and provides and/or uses it for evaluation of a change trend of the electrical insulations.

5. Monitoring method according to any one of claims 1 to 4, **characterised in that** the monitoring device (200; 200A) in a respective test cycle determines resistance measurement values (R1-R36, Rx) between predetermined measuring points (Mx) which are associated with sections of the industrial electric furnace which are not physically adjacent and takes them into account for checking the electrical insulations (1-36) with respect to the insulating properties thereof.

6. Monitoring device (200; 200A) for electrical insulations (1-36) of an industrial electric furnace (100), particularly a reduction furnace, which is electrically couplable or coupled with predetermined measuring points (Mx) of the industrial electric furnace on several mutually electrically insulated sections (Sx) of the industrial electric furnace (100) and with an insulation measuring instrument (400), wherein the monitoring device (200; 200A) is configured for automatic determination, during ongoing production of the industrial electric furnace, of determines resistance measurement values (R1-R36, Rx) of electrical insulations (1-36) between the predetermined measuring points (Mx) in that the monitoring device (200A) in a respective test cycle temporarily electrically connects the predetermined measuring points (Mx), preferably in pairs, in accordance with a predetermined sequence (210) with the insulation measuring instrument (400) and receives from the insulation measuring instrument (400) resistance measurement values (R1-R36, Rx), which are measured by insulation measuring instrument (400), between the measuring points (Mx) connected with the insulation measuring instrument (400), and wherein the monitoring device (200; 200A) is further configured for checking the electrical insulations (1-36) with respect to the insulation properties thereof on the basis of the determined resistance measurement values (R1-R36, Rx).

7. Industrial electric furnace (100), particularly a reduction furnace, which is equipped with a monitoring device (200; 200A) according to claim 6, wherein the industrial electric furnace (100) has predetermined measuring points (Mx), which are electrically connected or connectible with the monitoring device (200; 200A), on several mutually electrically insulated sections (Sx).

## Revendications

1. Procédé de surveillance pour des isolations électriques (1-36) d'un four électrique industriel (100), en particulier d'un four à réduction, qui présente des points de mesure (Mx) prédéterminés sur plusieurs sections (Sx) isolées électriquement les unes des autres par les isolations électriques (1-36), dans lequel, pendant la phase de production en cours du four électrique industriel (100), un dispositif de surveillance (200 ; 200A) couplé ou pouvant être couplé électriquement aux points de mesure prédéterminés (Mx) détermine automatiquement dans un cycle de test respectif des valeurs de mesure de résistance (R1-R36, Rx) des isolations électriques (1-36) entre les points de mesure prédéterminés (Mx) du four électrique industriel (100), en ce que le dispositif de surveillance (200A) dans un cycle de test respectif connecte électriquement temporairement à un appareil de mesure d'isolation (400) les points de mesure prédéterminés (Mx), de préférence par paires, selon une séquence prédéterminée (210), et l'appareil de mesure d'isolation (400) mesure les valeurs de mesure de résistance (Rx) entre les points de mesure (Mx) connectés à l'appareil de mesure d'isolation (400), et dans lequel le dispositif de surveillance (200A) vérifie les isolations électriques (1-36) du point de vue de leurs propriétés isolantes sur la base des valeurs de mesure de résistance (R1-R36, Rx) déterminées.

2. Procédé de surveillance selon la revendication 1, **caractérisé en ce que**, pendant la phase de production en cours du four électrique industriel, un cycle de test respectif est démarré manuellement et est réalisé ensuite entièrement automatiquement par le dispositif de surveillance (200 ; 200A).

3. Procédé de surveillance selon les revendications 1 ou 2, **caractérisé en ce que** le dispositif de surveillance (200 ; 200A), pendant la phase de production en cours du four électrique industriel, exécute en continu des cycles de test de manière entièrement automatique.

4. Procédé de surveillance selon l'une quelconque des revendications 1 à 3, **caractérisé en ce que** le dispositif de surveillance (200; 200A) enregistre un tracé des valeurs de mesure de résistance (R1-R36, Rx) déterminées et le fournit et/ou l'utilise à des fins d'analyse d'une tendance de variation des isolations électriques.

5. Procédé de surveillance selon l'une quelconque des revendications 1 à 4, **caractérisé en ce que** le dispositif de surveillance (200; 200A) détermine dans un cycle de test respectif des valeurs de mesure de résistance (R1-R36, Rx) entre des points de mesure prédéterminés (Mx), qui ne sont pas associés à des sections spatialement adjacentes du four électrique industriel, et les prend en compte pour vérifier les isolations électriques (1-36) du point de vue de leurs propriétés isolantes.

6. Dispositif de surveillance pour des isolations électriques (1-36) d'un four électrique industriel (100), en particulier d'un four à réduction, qui est couplé ou peut être couplé électriquement à des points de mesure (Mx) prédéterminés du four électrique industriel sur plusieurs sections (Sx) isolées électriquement les unes des autres du four électrique industriel (100) et à un appareil de mesure d'isolation (400), dans lequel le dispositif de surveillance (200 ; 200A) est conçu à des fins de détermination automatique, pendant la phase de production en cours du four électrique industriel, de valeurs de mesure de résistance (R1-R36, Rx) des isolations électriques (1-36) entre les points de mesure prédéterminés (Mx), en ce que le dispositif de surveillance 200A), dans un cycle de test respectif, connecte électriquement temporairement à un appareil de mesure d'isolation (400) les points de mesure prédéterminés (Mx), de préférence par paires, selon une séquence prédéterminée (210), et reçoit de l'appareil de mesure d'isolation (400) des valeurs de mesure de résistance (R1-R36, Rx) mesurées par l'appareil de mesure d'isolation (400) entre les points de mesure (Mx) connectés à l'appareil de mesure d'isolation (400), et dans lequel le dispositif de surveillance (200 ; 200A) est de plus conçu pour vérifier les isolations électriques (1-36) du point de vue de leurs propriétés isolantes sur la base des valeurs de mesure de résistance (R1-R36, Rx) déterminées,

7. Four électrique industriel (100), en particulier un four à réduction, qui est équipé d'un dispositif de surveillance (200 ; 200A) selon la revendication 6, dans lequel le four électrique industriel (100) présente des points de mesure (Mx) prédéterminés sur plusieurs sections (Sx) isolées électriquement les unes des autres, lesquels sont connectés ou peuvent être connectés électriquement au dispositif de surveillance (200 ; 200A).
